# EUROPÄISCHE PATENTSCHRIFT

(11) **EP 1 580 382 B1**
(45) Veröffentlichungstag und Bekanntmachung des Hinweises auf die Patenterteilung: **12.07.2006**
(21) Anmeldenummer: 04007424.7
(22) Anmeldetag: 26.03.2004
(51) Int. Cl.: E05F 15/12

(54) **Antriebsvorrichtung für eine zweiflügelige Fahrzeugtür**
Drive mechanism for a double-wing vehicle door
Dispositif d'entraînement pour porte à deux vantaux de véhicule

(43) Veröffentlichungstag der Anmeldung: 28.09.2005
(73) Patentinhaber: HÜBNER GmbH, 34123 Kassel (DE)
(72) Erfinder: Dietmar Dilcher, 34246 Vellmar (DE)
(74) Vertreter: WALTHER, WALTHER & HINZ Patentanwälte - European Patent Attorneys

(56) Entgegenhaltungen:
- EP-A- 0 118 081
- FR-A- 2 742 790
- GB-A- 2 173 854
- US-A- 3 370 381

## Beschreibung

Die vorliegende Erfindung betrifft eine Antriebsvorrichtung für eine zweiflügelige Fahrzeugtür, z. B. eine Innen- oder Außenschwenktür, umfassend einen zentralen Antrieb mit jeweils einer Schubeinrichtung für jeden Türflügel.

Die US 3,370,381 beschreibt eine Innenschwenktür, wobei zur Drehbewegung eines jeden Flügels der Innenschwenktür Zahnräder vorgesehen sind, an denen Arme angelenkt sind, die demzufolge zusammen mit den Zahnrädern bei Drehung dieser Zahnräder verschwenken. Der Antrieb erfolgt hierbei über einen Motor, wobei festzuhalten ist, dass beide Zahnräder durch die entsprechenden Riemen oder Kettentriebe in Eingriff mit dem Motor stehen. Bei Störung der Bewegung eines Türflügels während der Öffnungs- oder Schließbewegung durch Auftreffen auf ein Hindernis wird durch eine Rutschkupplung sichergestellt, dass der Antrieb rutscht, mithin die Tür angehalten wird.

Aus der GB 2173854 ist eine Falttür bekannt, bei der die beiden Elemente der Falttür durch ein Scharnier miteinander verbunden sind. Hier besteht nicht die Möglichkeit, ohne Lösen des Scharniers die beiden Teile der Falttür gesondert zu bewegen.

Aus der FR 2742790 ist eine Tür beispielsweise für eine Telefonzelle erkennbar. Zwar zeigt die dort dargestellte Tür zwei Flügel, allerdings sind auch dort die beiden Flügel durch einen Antrieb betätigbar, wobei eine Entkopplung der Schubstange für den einen Türflügel oder den anderen Türflügel ebenfalls vorgesehen ist.

Aus der EP 0118 081 B1 ist eine Antriebsvorrichtung der eingangs genannten Art bekannt. Der zentrale Antrieb umfasst hierbei eine Antriebsscheibe, welche zwei exzentrisch angeordnete Zapfen aufweist, an denen Schubstangen angeordnet sind, wobei die Schubstangen jeweils der Betätigung eines Türflügels dienen.

Hieraus wird deutlich, dass bei Drehung der Antriebsscheibe zeitlich gesehen gleichzeitig die beiden Türflügel auf- oder zugehen. Es sind nun allerdings Busse bekannt, deren vorderer Eingang aus einer zweiflügeligen Tür besteht, der Eingang intern allerdings geteilt ist. Der -bei Ansicht auf den Bus gesehenrechte Türflügel gibt den Weg unmittelbar am Fahrer vorbei frei, während der linke Türflügel den unmittelbaren Zugang in das Businnere gewährleistet.

Es hat sich nun herausgestellt, dass unter bestimmten Umständen, und hier insbesondere nachts, der Busfahrer gewährleisten möchte, dass sämtliche in den Bus einsteigende Personen unmittelbar an ihm vorbeigeführt werden, d. h. den rechten Zugangsteil benutzen. Hieraus wird deutlich, dass der linke Türflügel geschlossen bleiben soll.

Bei einer zweiflügeligen Tür war es bislang nur möglich, die Türflügel gesondert zu betätigen, d. h. einen Türflügel zu öffnen, währenddessen der andere Türflügel geschlossen bleibt, wenn ein zweiter separater Antrieb vorgesehen ist. Das bedeutet, dass nach dem Stand der Technik jedem Türflügel ein Antrieb zugeordnet ist. Nachteilig hierbei ist der Preis für einen solchen zweiteiligen Antrieb. Darüber hinaus ist die Anfälligkeit einer Tür mit zwei Antrieben höher als mit lediglich einem Antrieb.

Die der Erfindung zu Grunde liegende Aufgabe besteht nun darin, eine Antriebsvorrichtung der eingangs genannten Art derart weiterzubilden, dass mit Hilfe eines einzigen Antriebs wahlweise der eine bzw. der andere Türflügel geöffnet werden kann.

Die Aufgabe wird erfindungsgemäß dadurch gelöst, dass die Schubeinrichtung eines jeden Türflügels gesondert von dem zentralen Antrieb entkoppelbar ist.

Im Einzelnen ist in diesem Zusammenhang vorgesehen, dass jede Schubeinrichtung zwei relativ zueinander verschiebliche Schubelemente umfasst, wobei die Schubelemente einer Schubeinrichtung durch eine Riegeleinrichtung miteinander verbindbar sind, wobei die Riegeleinrichtungen für die beiden Schubeinrichtungen getrennt voneinander betätigbar sind. Hieraus wird deutlich, dass durch die Riegeleinrichtung jeweils wahlweise das eine Schubelement oder aber auch beide Schubelemente mit dem zentralen Antrieb gekoppelt sind, so dass wahlweise ein Türflügel oder auch beide Türflügel geöffnet und auch geschlossen werden können. Hierbei ist das eine Schubelement als Kolbenstange ausgebildet, die von dem anderen, als Zylinder ausgebildeten Schubelement, axial verschieblich aufnehmbar ist. Hieraus wird deutlich, dass die Kolbenstange dann in den Zylinder einläuft, wenn die Verriegelung zwischen Kolbenstange und Zylinder aufgehoben ist und der zentrale Antrieb betätigt wird, so dass dann lediglich ein Türflügel geöffnet wird, wohingegen der andere geschlossen bleibt. Im Einzelnen ist in diesem Zusammenhang vorgesehen, dass das eine Schubelement durch eine Schubstange mit dem zentralen Antrieb in Verbindung steht.

Die Riegeleinrichtung umfasst vorteilhaft eine Riegelstange, die mit der Kolbenstange verbunden ist, wobei die Riegelstange im Bereich des Zylinders mindestens ein Riegelglied zur Verriegelung mit dem Zylinder aufweist. Die Riegelstange, die Bestandteil der Kolbenstange ist, indem sie mit der Kolbenstange in Verbindung steht, bewirkt in Verbindung mit dem mindestens einen Riegelglied, das beispielsweise als eine radial bewegliche Kugel ausgebildet ist, die Verrieglung mit dem Zylinder. Alternativ ist dann, wenn die Riegelstange mit dem Zylinder nicht durch das Riegelglied verriegelt ist, bei Betätigung des zentralen Antriebs sichergestellt, dass der Zylinder, der durch die Schubstange mit dem zentralen Antrieb verbunden ist, kraftlos über die Kolbenstange bzw. die Riegelstange läuft, so dass die Kolbenstange nicht bewegt wird mit der Folge, dass der mit dieser Kolbenstange verbundene Türflügel in Geschlossenstellung verbleibt.

Die Riegelstange besitzt eine insbesondere umlaufende Nut zur Aufnahme der mindestens einen Kugel in verriegelter Stellung. Darüber hinaus ist die Riegelstange auf ihrem Umfang mit einer Ausnehmung zur Aufnahme der mindestens einen Kugel in entriegelter Stellung versehen. Hieraus wird deutlich, dass bei axialer Verschiebung der Riegelstange diese die Riegelglieder entweder in Eingriff mit dem als Zylinder ausgebildeten Schubelement oder außer Eingriff mit diesem bringt.

Zur Betätigung der Riegeleinrichtung ist eine Betätigungseinrichtung vorgesehen, durch die die Riegelstange von der entriegelten Stellung in die verriegelte Stellung bringbar ist. Die Betätigungseinrichtung kann hierbei als Kolbenzylinderantrieb oder auch als Zugmagnet ausgebildet sein, wobei die Riegelstange unter der Kraft einer Feder steht, wenn durch die Betätigungseinrichtung die Riegelstange von der Verriegelungsposition in die Entriegelungsposition überführt wird. Das bedeutet umgekehrt, dass bei dem Übergang von der entriegelten Position in die verriegelte Position die Riegelstange in dem Zylinder durch die Feder bzw. auch die Kolbenstange so weit axial verschoben wird, dass durch die Riegelstange die Riegelglieder in ihre Verriegelungsposition mit dem Zylinder gebracht werden.

Im Einzelnen ist weiterhin vorgesehen, dass der zentrale Antrieb eine antreibbare Scheibe umfasst, an der am exzentrisch an der Scheibe angeordneten Zapfen die Schubstangen für den jeweiligen Türflügel befestigt sind. Die Scheibe des zentralen Antriebes kann hierbei zentrisch durch beispielsweise einen Elektromotor angetrieben sein.

Nach einem besonders vorteilhaften Merkmal ist vorgesehen, dass in entriegelter Stellung der Riegeleinrichtung bei geöffneter Stellung des anderen Türflügels der geschlossene eine Türflügel gegen Bewegung dieses Türflügels durch eine Sicherungseinrichtung gesichert ist. Dies vor folgendem Hintergrund:

Bei entriegelter Position des einen Türflügels und geöffneter Position des anderen Türflügels besteht die Möglichkeit, dass der nicht geöffnete, aber gleichwohl auch nicht verriegelte Türflügel per Hand in Offenstellung gebracht wird. Um dies zu verhindern, ist die bereits zuvor zitierte Sicherungseinrichtung vorgesehen. Im Einzelnen zeichnet sich eine derartige Sicherungseinrichtung durch einen Kugelschnäpper aus, der im Mantel des Zylinders angeordnet ist, wobei der Kugelschnepper mit einer auf dem Umfang der Kolbenstange angeordneten, insbesondere umlaufenden Nut zusammenwirkt. Das bedeutet, dass durch diesen Kugelschnäpper, der nichts anderes als eine durch eine Spiralfeder betätigte Kugel ist, der Türflügel gegen unbeabsichtigtes Öffnen per Hand oder auch beispielsweise durch Winddruck gesichert ist. Natürlich ist der zuvor zitierte Kugelschnäpper nicht in der Lage, ähnlich einer formschlüssigen Verriegelung den Türflügel absolut gegen Öffnung zu sichern.

Anhand der Zeichnungen wird die Erfindung nachstehend beispielhaft näher erläutert.
- Figur 1: zeigt eine Ansicht von unten auf die Antriebsvorrichtung bei geschlossenen Türflügeln;
- Figur 2: zeigt eine Seitenansicht gemäß Figur 1;
- Figur 3: zeigt die verriegelte Stellung der Schubeinrichtung;
- Figur 4: zeigt die entriegelte Stellung der Schubeinrichtung.

Die insgesamt mit 1 bezeichnete Antriebsvorrichtung ist an der mit 2 bezeichneten Basis- oder Grundplatte befestigt, wobei die Basis- oder auch Grundplatte genannt im Dachbereich der Fahrzeugöffnung angeordnet ist.

Die Antriebsvorrichtung 1 umfasst im Einzelnen eine Antriebsscheibe 11, wobei die Antriebsscheibe 11 zwei Exzenter 12, 13 zeigt, an den die jeweils mit 14 bezeichneten Schubstangen angelenkt sind. Die Schubstangen 14 sind endseitig jeweils mit dem als Zylinder 16 ausgebildeten Schubelement verbunden, wobei der Zylinder 16 jeweils eine Kolbenstange 18 als anderes Schubelement aufnimmt. Die Kolbenstange selbst besitzt endseitig ein Gelenkauge 18a, an dem schlussendlich der Türflügel (nicht dargestellt) angelenkt ist.

Die Antriebsscheibe 11 wird zentrisch (Pfeil 20) durch den Motor 21 angetrieben.

Für die Ausbildung und den Betrieb des Zylinders und der Riegeleinrichtung insgesamt wird auf die Figur 3 und die Figur 4 in Bezug auf die eine Seite des Antriebs verwiesen. Für die zweite andere Seite des Antriebs gilt das gleiche. Gemäß der Figur 3, die die verriegelte Stellung der Riegelstange 30 mit dem Zylinder 16 durch die als Riegelglieder 31 ausgebildeten Kugeln darstellt, ist zum Einen die umlaufende Nut 32 zur Aufnahme der Kugeln 31 und unmittelbar benachbart dazu die Ausnehmung 33 zur Aufnahme der Kugeln 31 in entriegelter Position erkennbar, wie sich dies aus Figur 4 ergibt. In verriegelter Position ist die Riegelstange 30 mit dem Zylinder 16 verriegelt, d. h., dass bei Betätigung der Schubstange 14 über den Zylinder 16 und die Kolbenstange 18 der an dem Auge 18a angelenkte Türflügel in Offen- oder Geschlossenstellung bringbar ist. Die Riegelstange 30 ist mit der Kolbenstange 18 durch die Schraubverbindung 35 verbunden. Die Riegelstange 30 besitzt darüber hinaus an ihrem einen Ende einen verstellbaren Anschlag 36 in Form einer auf dem Gewinde der Riegelstange 30 aufgeschraubten Mutter. Die Riegelstange 30 ist darüber hinaus endseitig mit einem Zugmagnet 40 gekoppelt, der die Riegelstange 30 in Richtung des Pfeils 50 gegen die Kraft der Feder 38 anzieht. Hierdurch gelangen die Kugeln 31 in die Ausnehmung 33, mithin ist die Verriegelung zwischen dem Zylinder 16 einerseits und der Riegelstange 30 andererseits aufgehoben, wie sich dies aus Figur 4 ergibt. Die Feder 38 ist nunmehr gespannt.

Wird nunmehr der Antrieb betätigt, dann wird durch die Schubstange 14 der Zylinder 16 relativ zur Riegelstange bzw. zur Kolbenstange 18 verschoben, wie sich dies ebenfalls aus Figur 4 ergibt. Das heißt, das Auge 18a verbleibt in seiner ursprünglichen Position, wohingegen der Zylinder 16 in axialer Richtung relativ zur Kolbenstange 18 verschoben wird. Wird nunmehr der andere, bislang geöffnete Türflügel wieder geschlossen, dann verschiebt sich der Zylinder 16 in Richtung des Pfeils 50. Die Kugeln 31 verbleiben allerdings noch im Bereich der Ausnehmung 33 (Figur 4). Hat der Antrieb mit der Antriebsscheibe 11 seine Ausgangsstellung gemäß Figur 1 erreicht, dann wird der Zugmagnet 40 gelöst, wobei dann durch die Feder 38 die Riegelstange entgegen der Richtung des Pfeils 50 verschoben wird, und zwar bis die Kugeln 31 in die Nut 32 der Riegelstange und die Nut 16a im Zylinder einsitzen. Hiermit ist die verriegelte Position wieder erreicht mit der Folge, dass dann, wenn der Antrieb erneut betätigt wird und wenn der Zugmagnet nicht aktiviert wird, der an der Kolbenstange 18 angeordnete Türflügel in Offenstellung gebracht wird.

Um zu gewährleisten, dass der in der Stellung gemäß Figur 4 an der Kolbenstange 18 angelenkte Türflügel (nicht dargestellt) nicht versehentlich oder durch Winddruck in Offenstellung gebracht werden kann, wenn die Riegelstange nicht mit dem Zylinder verriegelt ist, ist der Kugelschnäpper 60 vorgesehen. Der Kugelschnapper 60 umfasst eine Spiralfeder 61 mit einer endseitig angeordneten Kugel 31, die durch die Spiralfeder 61 in eine umlaufende Nut 18b der Kolbenstange 18 gedrückt wird.

## Patentansprüche

1. Antriebsvorrichtung (1) für eine zweiflügelige Fahrzeugtür, z. B. eine Innen- oder Außenschwenktür, umfassend einen zentralen Antrieb mit jeweils einer Schubeinrichtung (14, 16, 18) für jeden Türflügel
**dadurch gekennzeichnet,**
**dass** die Schubeinrichtung (14, 16, 18) eines jeden Türflügels gesondert von dem zentralen Antrieb entkoppelbar ist, wobei jede Schubeinrichtung (14, 16, 18) zwei relativ zueinander verschiebliche Schubelemente (16, 18) aufweist, wobei die Schubelemente einer Schubeinrichtung durch eine Riegeleinrichtung (16; 30, 31) miteinander verriegelbar sind, wobei die Riegeleinrichtungen für die beiden Schubelemente (16, 18) eines jeden Türflügels durch eine Betätigungseinrichtung (40) getrennt voneinander betätigbar sind.

2. Antriebsvorrichtung nach Anspruch 1,
**dadurch gekennzeichnet,**
**dass** das eine Schubelement (18) als Kolbenstange ausgebildet ist, die von dem anderen als Zylinder ausgebildeten Schubelement (16) axial verschieblich aufnehmbar ist.

3. Antriebsvorrichtung nach Anspruch 1,
**dadurch gekennzeichnet,**
**dass** das eine Schubelement (16) durch eine Schubstange (14) mit dem zentralen Antrieb (20) in Verbindung steht.

4. Antriebsvorrichtung nach Anspruch 2,
**dadurch gekennzeichnet,**
**dass** die Riegeleinrichtung (16; 30, 31) eine Riegelstange (30) umfasst, die mit der Kolbenstange (18) verbunden ist, wobei-die Riegelstange (30) im Bereich des Zylinders (16) mindestens ein Riegelglied (31) zur Verriegelung mit dem Zylinder (16) aufweist.

5. Antriebsvorrichtung nach Anspruch 4,
**dadurch gekennzeichnet,**
**dass** das Riegelglied als radial bewegliche Kugel (31) ausgebildet ist.

6. Antriebsvorrichtung nach Anspruch 5,
**dadurch gekennzeichnet,**
**dass** die Riegelstange (30) eine insbesondere umlaufende Nut (32) zur Aufnahme der mindestens einen Kugel (31) in verriegelter Stellung aufweist.

7. Antriebsvorrichtung nach Anspruch 5,
**dadurch gekennzeichnet,**
**dass** die Riegelstange (30) auf ihrem Umfang eine Ausnehmung (33) zur Aufnahme der mindestens einen Kugel (31) in entriegelter Stellung aufweist.

8. Antriebsvorrichtung nach Anspruch 4,
**dadurch gekennzeichnet,**
**dass** durch die Betätigungseinrichtung (40) der Riegeleinrichtung (16; 30, 31) die Riegelstange (30) von der entriegelten Stellung in die verriegelte Stellung überführbar ist.

9. Antriebsvorrichtung nach Anspruch 8,
**dadurch gekennzeichnet,**
**dass** die Betätigungseinrichtung (40) als Kolbenzylinderantrieb oder als Zugmagnet ausgebildet ist.

10. Antriebsvorrichtung nach Anspruch 4,
**dadurch gekennzeichnet,**
**dass** die Riegelstange (30) unter der Kraft einer Feder (38) steht, wenn durch die Betätigungseinrichtung (40) die Riegelstange (30) von der Verriegelungsposition in die Entriegelungsposition überführt wird.

11. Antriebsvorrichtung nach Anspruch 1,
**dadurch gekennzeichnet,**
**dass** der zentrale Antrieb eine antreibbare Scheibe (11) umfasst, an der an exzentrisch an der Scheibe angeordneten Zapfen (12, 13) die Schubstangen (14) befestigt sind.

12. Antriebsvorrichtung nach Anspruch 11,
**dadurch gekennzeichnet,**
**dass** die Scheibe (11) zentrisch angetrieben ist.

13. Antriebsvorrichtung nach einem oder mehreren der voranstehenden Ansprüche,
**dadurch gekennzeichnet,**
**dass** in entriegelter Stellung der Riegeleinrichtung (16; 30, 31) bei geöffneter Stellung des anderen Türflügels der geschlossene eine Türflügel gegen Bewegung des Türflügels durch eine Sicherungseinrichtung (18b; 60) gesichert ist

14. Antriebsvorrichtung nach Anspruch 13,
**dadurch gekennzeichnet,**
**dass** der Zylinder (16) einen Kugelschnäpper (60) aufweist, der mit einer auf dem Umfang der Kolbenstange (18) angeordneten, insbesondere umlaufenden Nut (18b) zusammenwirkt.

## Claims

1. A drive apparatus (1) for a two leaf vehicle door, e.g., an inner or outer swing door, said drive apparatus including a central drive having for each door leaf one pushing device (14, 16, 18),
**characterized in**
**that** the pushing device (14, 16, 18) of each door leaf may be separately decoupled from the central drive, each pushing device (14, 16, 18) comprising two relatively slidable pushing elements (16, 18), said pushing elements of a pushing device being lockable together through a locking device (16; 30, 31), with the locking devices for said two pushing elements (16, 18) of each door leaf being actuatable separately from each other by an actuation device (40).

2. The drive apparatus as set forth in claim 1,
**characterized in**
**that** the one pushing element (18) is configured to be a piston rod that is receivable by the other pushing element (16), which is configured to be a cylinder, so as to be slidable in the axial direction.

3. The drive apparatus as set forth in claim 1,
**characterized in**
**that** the one pushing element (16) is connected to the central drive (20) through a connecting rod (14).

4. The drive apparatus as set forth in claim 2,
**characterized in**
**that** the locking device (16; 30, 31) includes a lock bar (30) that is connected to the piston rod (18), said lock bar (30) comprising, in the region of the cylinder (16), at least one locking member (31) for locking to the cylinder (16).

5. The drive apparatus as set forth in claim 4,
**characterized in**
**that** the locking member is configured to be a radially movable ball (31).

6. The drive apparatus as set forth in claim 5,
**characterized in**
**that** the lock bar (30) comprises a groove (32) that is more specifically circumferential and serves for receiving the at least one ball (31) in the locked position.

7. The drive apparatus as set forth in claim 5,
**characterized in**
**that** the lock bar (30) comprises on its circumference a recess (33) for receiving the at least one ball (31) in the unlocked position.

8. The drive apparatus as set forth in claim 4,
**characterized in**
**that** the lock bar (30) may be moved from the unlocked position to the locked position by the actuation device (40) of the lock device (16; 30, 31).

9. The drive apparatus as set forth in claim 8,
**characterized in**
**that** the actuation device (40) is configured to be a piston and cylinder drive or a pull-type electromagnet.

10. The drive apparatus as set forth in claim 4,
**characterized in**
**that** the lock bar (30) is subjected to the force of a spring (38) when' the lock bar (30) is moved from the locked position to the unlocked position by the actuation device (40).

11. The drive apparatus as set forth in claim 1,
**characterized in**
**that** the central drive includes a drivable pulley (11) on which the connecting rods (14) are fastened to journals (12, 13), which are disposed eccentrically on said pulley.

12. The drive apparatus as set forth in claim 11,
**characterized in**
**that** the pulley (11) is centrally driven.

13. The drive apparatus as set forth in one or more of the afore mentioned claims,
**characterized in**
**that,** when the locking device (16; 30, 31) is in the unlocked position and the other door leaf in the open position, the closed one of the door leaves is secured against moving by a safety device (18b; 60).

14. The drive apparatus as set forth in claim 13,
**characterized in**
**that** the cylinder (16) comprises a ball catch (60) that cooperates with a more specifically circumferential groove (18b) disposed on the circumference of the piston rod (18).

## Revendications

1. Dispositif d'entraînement (1) d'une porte de véhicule à deux battants, p. ex. d'une porte pivotante intérieure ou extérieure, du type comprenant un entraînemerit central avec un mécanisme de poussée (14, 16, 18) pour chaque battant,
**caractérisé en ce**
**que** le mécanisme de poussée (14, 16, 18) de chacun des battants de porte est apte à être découplé séparément de l'entraînement central, chaque mécanisme de poussée (14, 16, 18) comportant deux éléments de poussée (16, 18) mobiles en coulissement l'un par rapport à l'autre, les éléments de poussée d'un mécanisme de poussée étant aptes à être verrouillés ensemble par un mécanisme de verrouillage (16 ; 30, 31), les mécanismes de verrouillage des deux éléments de poussée (16, 18) de chacun des battants de porte étant aptes à être actionnés séparément par un mécanisme d'actionnement (40).

2. Dispositif d'entraînement selon la revendication 1,
**caractérisé en ce**
**que** l'un des éléments de poussée (18) est conformé en forme de tige de piston apte à être reçue mobile en coulissement axial par l'autre élément de poussée (16) conformé en forme de cylindre.

3. Dispositif d'entraînement selon la revendication 1,
**caractérisé en ce**
**que** l'un des éléments de poussée (16) est relié à l'entraînement central (20) par l'intermédiaire d'une tige de poussée (14).

4. Dispositif d'entraînement selon la revendication 2,
**caractérisé en ce**
**que** le mécanisme de verrouillage (16 ; 30, 31) comprend une tige de verrouillage (30) qui est reliée à la tige de piston (18), la tige de piston (30) comportant à la hauteur du cylindre (16) au moins un organe de verrouillage (31) destiné au verrouillage avec le cylindre (16).

5. Dispositif d'entraînement selon la revendication 4,
**caractérisé en ce**
**que** l'organe de verrouillage est conformé en forme de bille (31) mobile radialement.

6. Dispositif d'entraînement selon la revendication 5,
**caractérisé en ce**
**que** la tige de verrouillage (30) comporte une rainure (32) notamment circonférentielle destinée à recevoir l'au moins une bille (31) en position verrouillée.

7. Dispositif d'entraînement selon la revendication 5,
**caractérisé en ce**
**que** la tige de verrouillage (30) comporte sur son pourtour un évidement (33) destiné à recevoir l'au moins une bille (31) en position déverrouillée.

8. Dispositif d'entraînement selon la revendication 4,
**caractérisé en ce**
**que** la tige de verrouillage (30) est apte à être amenée de la position déverrouillée à la position verrouillée par le mécanisme d'actionnement (40) du mécanisme de verrouillage (16 ; 30, 31).

9. Dispositif d'entraînement selon la revendication 8,
**caractérisé en ce**
**que** le mécanisme d'actionnement (40) est conformé en forme d'entraînement par ensemble cylindre-piston ou en forme d'électroaimant de manoeuvre en traction.

10. Dispositif d'entraînement selon la revendication 4,
**caractérisé en ce**
**que** la tige de verrouillage (30) est soumise à l'action d'un ressort (38) quand la tige de verrouillage (30) est amenée de la position de verrouillage à la position de déverrouillage par le mécanisme d'actionnement (40).

11. Dispositif d'entraînement selon la revendication 1,
**caractérisé en ce**
**que** l'entraînement central comprend une poulie (11) apte à être menée et sur laquelle sont fixées, sur des tourillons (12, 13) décentrés disposés sur la poulie, les tiges de poussée (14).

12. Dispositif d'entraînement selon la revendication 11,
**caractérisé en ce**
**que** la poulie (11) est entraînée centralement.

13. Dispositif d'entraînement selon une ou plusieurs des revendications précédentes,
**caractérisé en ce**
**que**, lorsque le mécanisme de verrouillage (16 ; 30, 31) est en position déverrouillée et que l'autre battant de porte est en position ouverte, un mécanisme de sécurité (18b ; 60) interdit le mouvement du battant de porte qui est fermé.

14. Dispositif d'entraînement selon la revendication 13,
**caractérisé en ce**
**que** le cylindre (16) comporte un cliquet à ressort à billes (60) qui coopère avec une rainure (18b), notamment circonférentielle, disposée sur le pourtour de la tige de piston (18).
